# EUROPÄISCHE PATENTSCHRIFT

(11) **EP 2 468 966 B1**
(45) Veröffentlichungstag und Bekanntmachung des Hinweises auf die Patenterteilung: **16.10.2013**
(21) Anmeldenummer: 11192549.1
(22) Anmeldetag: 08.12.2011
(51) Int. Cl.: E03C 1/02, E03C 1/05

(54) **Mischmodul zum Erzeugen von Mischwasser**
Control unit for mixed water
Commande électronique pour l'eau mélangée.

(30) Priorität: 23.12.2010 DE 102010055805
(43) Veröffentlichungstag der Anmeldung: 27.06.2012
(73) Patentinhaber: Ideal Standard International BVBA, 1935 Zaventem (BE)
(72) Erfinder: Schmitz, Walter, 54518 Bruch (DE); Sponheimer, Jürgen, 54524 Klausen (DE); Behr, Josef, 54516 Wittlich (DE); Koch, Wilhelm, 53539 Bongard (DE)
(74) Vertreter: Müller, Karl-Ernst

(56) Entgegenhaltungen:
- EP-A2- 0 088 736
- EP-A2- 0 195 271
- WO-A2-2007/096771

## Beschreibung

Die Erfindung betrifft ein Mischmodul zum Erzeugen von Mischwasser.

Ein Mischmodul mit den vorgenannten, gattungsgemäßen Merkmalen ist aus der WO 2007/096771 A bekannt. Soweit das in einem Unterputz-Baukasten untergebrachte zentrale Mischmodul zur Versorgung von mehreren daran angeschlossenen Wasserausläufen mit Mischwasser angeordnet ist, bestehen diese Wasserausläufe aus extern angeordneten Sanitäreinrichtungen wie Badewanne, Bidet oder Waschbecken. Dabei ist jedem Wasserauslauf eine eigene Bedieneinheit zugeordnet. Das an die Zuflussleitungen für das kalte und das warme Wasser angeschlossene Mischmodul besteht aus einer Mehrzahl von einzelnen, miteinander verschalteten Rohrverbindungen und diesen paarweise zugeordneten Ventileinrichtungen.

Mit dem bekannten Mischmodul ist insoweit der Nachteil verbunden, dass die für die Ansteuerung des Mischmoduls erforderliche Bedieneinheit außerhalb des Mischmoduls angeordnet ist; damit ist ein entsprechender Bau- und Installationsaufwand verbunden. Ein weiterer Nachteil besteht darin, dass das Mischmodul mit seiner Vorrichtung zur Temperatur- und Volumensteuerung kompliziert aufgebaut ist und ebenfalls einen entsprechenden Bauraum erfordert.

Aus der EP 0 088 736 A ist ein in einem Unterputz-Einbaukasten angeordnetes Mischmodul bekannt, an welches getrennt davon ein zweites Unterputz-Modul mit einem Wasserauslauf angeschlossen und über eine Zuleitung mit dem Mischmodul verbunden ist; ein drittes Unterputz-Modul mit einer daran angeordneten Bedieneinheit ist wiederum an das zweite Unterputz-Modul angeschlossen, so dass der Wasserauslauf über die Bedieneinheit steuerbar ist. In dem zentralen Mischmodul ist eine Temperatur- und Volumensteuereinheit für das dem Wasserauslauf zuzuführende Mischwasser angeordnet, die eine an die Kaltwasserzuleitung und die Warmwasserzuleitung angeschlossene Wasserverteilanordnung in Form von zwei getrennt angeordneten Versorgungsleisten aufweist. Die Versorgungsleisten sind über zwischengeschaltete, elektrisch arbeitende Ventile mit einem das Mischwasser aufnehmenden Leitungsblock bzw. mehreren, parallel zueinander angeordneten Leitungsblöcken verbunden, wobei beispielsweise die zu dem den Wasserauslauf aufweisenden Modul führende Zuleitung an einen dieser Leitungsblöcke angeschlossen ist. Auch dieses Mischmodul ist mit den genannten Nachteilen behaftet.

Schließlich ergibt sich ein ähnlich aufgebautes Unterputz-Mischmodul aus der EP 0 195 271 A. Hierbei ist eine zentrale Mischeinheit über entsprechend angeordnete Zuleitungen mit mehreren, jeweils einen Wasserauslauf aufweisenden weiteren Modulen verbunden, wobei eine zentrale Bedieneinheit und/ oder dezentrale, jedem einzelnen Modul zugeordnete Bedieneinheiten vorgesehen sind. In dem Gehäuse des Mischmoduls ist eine zentrale, motorgesteuerte Temperatursteuereinheit angeordnet, die jeweils über eine Mehrzahl von elektrisch arbeitenden Ventilen mit jeder der zu den angeschlossenen Modulen führenden Zuleitungen verbunden ist. Auch hiermit ist der Nachteil einer externen Bedieneinheit sowie der entsprechenden Baugröße des Mischmoduls verbunden.

Der Erfindung liegt daher die Aufgabe zugrunde, ein Mischmodul mit den gattungsgemäßen Merkmalen derart zu verbessern, dass das Mischmodul eine kompakte die Bedieneinheit und den Wasserauslauf umfassende Bauform aufweist und die zugehörigen Einzelteile des Mischmoduls einfach anzuordnen bzw. zu montieren sind.

Die Lösung dieser Aufgabe ergibt sich aus dem Anspruch 1; vorteilhafte Ausgestaltungen und Weiterbildungen der Erfindung sind in den Unteransprüchen angegeben.

Die Erfindung sieht im Einzelnen vor, dass die für die Funktion des Mischmoduls notwendigen Baueinheiten, nämlich eine Temperatur- und Volumensteuereinheit, ein an die Zuflussleitungen angeschlossenes Wasserverteilelement, ein einerseits an die Temperatur- und Volumensteuereinheit und andererseits an die Bedieneinheit angeschlossener Verteilerbaustein sowie der an den Verteilerbaustein angeschlossene elektronische Steuerbaustein gemeinsam in dem Unterputz-Einbaukasten angeordnet sind und ein die Bedieneinheit bildender Bedienbereich und der Wasserauslauf an einem den Unterputz-Einbaukasten verschließenden Deckel angebracht und der Bedienbereich über eine Kabelverbindung mit dem Verteilerbaustein verbunden sind, wobei das Wasserverteilelement mit zwischen seinen zwei Wassereingängen und zwei Wasserausgängen verlaufenden, jeweils ein mechanisch zu betätigendes Absperrventil sowie einen nachgeschalteten Schalldämpfer aufweisenden Wasserwegen sowie mit einem zwischen einem Mischwassereingang und wenigstens einem Mischwasserabgang verlaufenden Wasserweg ausgebildet ist und die Temperatur- und Volumensteuereinheit an die Wasserausgänge und den Mischwassereingang des Wasserverteilelements angeschlossen und ein Mischwasserabgang des Wasserverteilelements mit dem an dem Deckel des Unterputz-Einbaukastens angeordneten Wasserauslauf verbunden ist, und wobei der Verteilerbaustein über eine an dem Unterputz-Einbaukasten ausgebildete Kabeldurchführung mit der außerhalb des Unterputz-Einbaukastens angeordneten Stromquelle verbunden werden kann.

Hiermit sieht die Erfindung ein vollständig, mit seinen Baueinheiten in dem Unterputz-Einbaukasten untergebrachtes Mischmodul vor, wobei die Bedieneinheit und der Wasserauslauf an dem Deckel des Unterputz-Einbaukastens angeordnet sind.

Gleichzeit bildet einen wichtigen Gedanken der Erfindung, dass die Temperatur- und Volumensteuereinheit mit einem Wasserverteilelement kombiniert ist, welches zwischen den hausseitigen Zuflussleitungen und der Temperatur-und Volumensteuereinheit zwischengeschaltet ist. Das Wasserverteilelement dient der Aufnahme von Absperrventilen und Wasserschalldämpfern in den in dem Wasserverteilelement getrennt ausgebildeten Wasserwegen für das kalte und das warme Wasser. Dabei dienen die mechanisch arbeitenden Absperrventile lediglich Wartungszwecken, wenn die elektronisch angesteuerte Temperatur- und Volumensteuereinheit gewartet oder ausgetauscht werden muss. Die ebenfalls in den zugeordneten Wasserwegen des Wasserverteilelements angeordneten Wasserschalldämpfer sind der Temperatur- und Volumensteuereinheit vorgeschaltet und erfüllen insoweit ihre Aufgabe vor dem Eintritt des kalten beziehungsweise des warmen Wassers in die Temperatur- und Volumensteuereinheit. Das zur Ausbildung des Mischmoduls vorgesehene Baukastensystem wird vervollständigt durch einen elektronischen Steuerbaustein und einen der Stromversorgung des Mischmoduls dienenden Verteilerbaustein, der seinerseits an eine außerhalb des Mischmoduls liegende Stromquelle angeschlossen ist und über den die Stromversorgung des die Temperatur-und Volumensteuereinheit antreibenden Motors sowie der in den Steuerbaustein integrierten Steuerung erfolgt.

Nach einem Ausführungsbeispiel der Erfindung ist vorgesehen, dass das Wasserverteilelement vier von außen zugängliche Anschlussstutzen zum Einsetzen von jeweils einem Absperrventil und einem Schalldämpfer in die im Inneren des Wasserverteilelements zwischen dem jeweiligen Wassereingang und dem zugeordneten Wasserausgang verlaufenden, voneinander getrennten Wasserwege für das kalte und das warme Wasser aufweist.

Aus Gründen einer einfachen Montage des Mischmoduls kann nach einem Ausführungsbeispiel der Erfindung vorgesehen sein, dass der Anschluss des Wasserverteilelements an die gebäudeseitigen Zufuhrleitungen und die Verbindung zwischen dem Wasserverteilelement und der Temperatur- und Volumensteuereinheit jeweils als abgedichtete Steckverbindungen ausgebildet sind, so dass das Wasserverteilelement sowie die Temperatur- und Volumensteuereinheit lediglich einerseits in den Einbaukasten eingesteckt und andererseits zusammengesteckt werden müssen.

Die Montage der Mischeinheit ist weiterhin dadurch vereinfacht, wenn gemäß einem Ausführungsbeispiel der Erfindung der elektronische Steuerbaustein und der Verteilerbaustein über eine elektrische Steckverbindung aneinander anschließbar sind.

Im Hinblick auf eine entsprechend gute Ansteuerung kann weiterhin vorgesehen sein, dass die an den Verteilerbaustein angeschlossene Stromzuleitung eine zusätzliche Datenleitung umfasst, die über die zwischen Verteilerbaustein und Steuerbaustein ausgebildete Steckverbindung an den elektronischen Steuerbausteinen anschließbar ist; hiermit ist dann auch die Möglichkeit gegeben, sowohl Steuerbefehle wie auch entsprechende Zustandsmeldungen über eine zugeordnete Datenverarbeitung zu verarbeiten.

In der Zeichnung ist ein Ausführungsbeispiel der Erfindung wiedergegeben. Die einzige Figur zeigt ein in einem Unterputz-Einbaukasten angeordnetes Mischmodul in einer Einzelansicht mit einer auseinander gezogenen perspektivischen Darstellung seiner Einzelbauteile einschließlich eines zugehörigen Wasserauslaufes.

Die für die Funktion des Mischmoduls 10 notwendigen Baueinheiten sind in einem Unterputz-Einbaukasten 40 angeordnet, der an seinem äußeren Umfang mit Befestigungsösen 41 zur Befestigung des Einbaukastens beispielsweise an einer Wand versehen ist. Der Einbaukasten 40 ist in seinem Bodenbereich mittels einer Bodenverschlusskappe 35 verschlossen, in der Durchführungen 36 für die wandseitigen Zuflussleitungen für das kalte und das warme Wasser ausgebildet sind. Im Inneren des Einbaukastens ist auf die wandseitigen Zuflussleitungen ein Wasserverteilelement 50 mit einem Wassereingang 16 für kaltes Wasser und eine Wassereingang 17 für warmes Wasser im Rahmen einer dichtenden Steckverbindung aufmontierbar. In dem Wasserverteilelement 50 sind voneinander getrennte, den Wassereingang 16 für kaltes Wasser beziehungsweise den Wassereingang 17 für warmes Wasser mit einem Wasserabgang 18 für das kalte Wasser beziehungsweise einem Wasserabgang 19 für das warme Wasser verbindende Wasserwege ausgebildet, wobei in diese Wasserwege jeweils ein Absperrventil und ein nachgeschalteter Wasserschalldämpfer eingesetzt sind. Hierzu ist das Wasserverteilelement 50 mit insgesamt vier von außen zugänglichen Anschlussstutzen versehen, und zwar mit zwei Anschlussstutzen 20 zur Aufnahme eines Absperrventils und mit zwei Anschlussstutzen 21 zur Aufnahme eines Wasserschalldämpfers. Dabei ist zunächst jeweils ein Anschlussstutzen 20 mit einem darin eingesetzten Absperrventil dem zugeordneten Wassereingang 16 beziehungsweise 17 nachgeschaltet. Das Absperrventil ist mechanisch zu betätigen und dient im Wesentlichen dazu, den Wasserzufluss in das Wasserverteilelement 50 und nachgeschaltete Bauteile abzusperren, wenn eine Wartung beziehungsweise eine Reparatur des Mischmoduls 10 erforderlich ist. In den jeweiligen Anschlussweg ist dem Absperrventil nachgeschaltet ein Wasserschalldämpfer angeordnet, der über den zugeordneten Anschlussstutzen 21 in das Wasserverteilelement 50 einsetzbar ist, wobei der Anschlussstutzen 21 nach Einsetzen des Wasserschalldämpfers entsprechend verschlossen ist. Somit durchströmt das über den Wassereingang 16 beziehungsweise 17 in das Wasserverteilelement 50 einströmende kalte beziehungsweise warme Wasser zunächst das zugeordnete Absperrventil und anschließend den Wasserschalldämpfer, bevor das kalte beziehungsweise warme Wasser über den Wasserabgang 18 beziehungsweise Wasserabgang 19 des Wasserverteilelements 50 daraus austritt.

Entsprechend ist eine Temperatur- und Volumensteuereinheit 22 mit ihren nicht weiter dargestellten Eingängen für das kalte und das warme Wasser an die Wasserabgänge 18 beziehungsweise 19 des Wasserverteilelements 50 angeschlossen, und zwar ebenfalls wiederum im Rahmen einer an sich bekannten dichtenden Steckverbindung. In der Temperatur- und Volumensteuereinheit 22 findet eine Mischung des kalten und des warmen Wassers mit der gewünschten Temperatur unter Einstellung des gewünschten Mischwasserstromes statt, und zwar über die Ansteuerung beziehungsweise Betätigung entsprechender Elektromotoren, wobei die Ausbildung der Temperatur- und Volumensteuereinheit 22 im Einzelnen nicht Gegenstand der vorliegenden Erfindung ist. Das in der Temperatur- und Volumensteuereinheit 22 erzeugte Mischwasser tritt über einen an dem Wasserverteilelement 50 angeordneten Mischwassereingang 23 in das Wasserverteilelement 50 ein und strömt von hier aus über einen im Inneren des Wasserverteilelements 50 ausgebildeten Wasserweg zu im vorliegenden Ausführungsbeispiel an dem Wasserverteilelement 50 dargestellten zwei Abgängen 11 für das Mischwasser. Wird nur ein Abgang 11 zum Anschluss eines Wasserauslaufes benötigt, so ist der andere Abgang 11 entsprechend verschlossen.

In den Einbaukasten 40 ist ferner ein Steuerbaustein 24 eingesetzt, der insbesondere zur Ansteuerung der motorgetrieben verstellbaren Temperatur- und Volumensteuereinheit 22 vorgesehen ist. Insofern sind an dem Steuerbaustein 24 mehrere Kabelanschlüsse 25 angedeutet, die zu den an der Temperatur- und Volumensteuereinheit 22 angeordneten Motoren beziehungsweise zu in den Warmwasserzulauf für die Temperatur- und Volumensteuereinheit 22 und in den Mischwasserweg (Mischwasserabgang 11 beziehungsweise Mischwassereingang 23) eingesetzten Sensoren führen, mittels deren eine Überwachung der Mischerzeugung erfolgt.

Vervollständigt wird der Aufbau der für das Mischmodul 10 notwendigen Funktionseinheiten durch einen ebenfalls im Inneren des Einbaukastens 40 angeordneten Verteilerbaustein 26, der eine Kabelzuführung 27 aufweist, die wiederum durch eine an dem Einbaukasten 40 ausgebildete Kabeldurchführung 28 nach außerhalb des Einbaukastens 40 geführt ist, so dass der Verteilerbaustein 26 an eine außerhalb des Einbaukastens 40 an beliebiger Stelle angeordnete Stromquelle anschließbar ist. Der Verteilerbaustein 26 weist einen Steckverbinder 29 auf, mittels dessen der Verteilerbaustein 26 mit dem Steuerbaustein 24 zusammensteckbar ist, so dass über den Verteilerbaustein 26 zunächst eine Stromversorgung des Steuerbausteins 24 gewährleistet ist. Der Verteilerbaustein 26 weist dann noch zwei nebeneinander liegende Kabelbuchsen 30 sowie eine weitere Kabelbuchse 31 zum Anschluss weiterer Steuerleitungen beispielsweise für außerhalb des Einbaukastens angeordnete Funktionseinheiten in Form von Umschaltern auf.

An seiner offenen Oberseite ist in den Einbaukasten 40 ein Befestigungsblech 32 sowie ein Dicht- und Befestigungsrahmen 33 mit einem Deckel 55 eingesetzt, wobei in dem Deckel 55 ein Bedienbereich 34 als Bedieneinheit angeordnet ist. In einer nicht dargestellten Weise kann der Bedienbereich 34 über eine interne Kabelverbindung mit dem Verteilerbaustein 26 verbunden sein, so dass über entsprechend an dem Bedienbereich getätigte Eingaben eine Ansteuerung der Temperatur- und Volumensteuereinheit 22 zum Wasserauslauf 60 hin erfolgen kann, der bei dem dargestellten Ausführungsbeispiel der Erfindung ebenfalls an dem Deckel 55 angebracht ist.

Es versteht sich, dass eine entsprechende Bedieneinheit auch außerhalb des Einbaukastens 40 mit dem an dessen Deckel 55 angeordneten Wasserauslauf 60 vorgesehen sein kann. In diesem Fall ist eine extern angeordnete Bedieneinheit über eine gesonderte und an dem Einbaukasten 40 vorgesehene zusätzliche Kabeldurchführung 28 in das Innere des Einbaukastens 40 zu führende Kabelverbindung an den Verteilerbaustein 26, und zwar an dessen Kabelbuchse 31, anschließbar.

Der Aufbau des Mischmoduls 10 ermöglicht es auch, von außerhalb Datenleitungen über den Verteilerbaustein 26 an den Steuerbaustein 24 anzuschließen und so eine Abfrage von Zustandsdaten vorzunehmen beziehungsweise weitere Steuerbefehle einzuspeisen, so dass auch ein rechnergestützter Betrieb des Mischmoduls mit daran angeschlossenen Wasserauslauf möglich ist.

## Patentansprüche

1. Mischmodul (10) zum Erzeugen vom Mischwasser umfassend ein Unterputz-Einbaukasten (40), in dem das Mischmodul (10) untergebracht ist, eine elektronisch ansteuerbare und an Zuflussleitungen für kaltes und warmes Wasser an-schließbare, motorgetriebene Temperatur- und Volu-mensteuereinheit (22) sowie einen an eine externe Stromquelle angeschlossenen Steuerbaustein (24) und einen Bedienbereich (34), wobei die Temperatur- und Volumensteuereinheit (22), ein an die Zuflussleitungen angeschlossenes Wasserverteilelement (50), ein einerseits an die Temperatur- und Volumensteuereinheit (22) und andererseits an die Bedieneinheit (34) angeschlossener Verteilerbaustein (26) sowie der an den Verteilerbaustein (26) angeschlossene elektronische Steuerbaustein (24) gemeinsam in dem Unterputz-Einbaukasten (40) angeordnet sind, **dadurch gekennzeichnet, dass** der eine Bedieneinheit bildende Bedienbereich (34) und wenigstens ein Wasserauslauf (60) an einem den Unterputz-Einbaukasten (40) verschließenden Deckel (55) angebracht und der Bedienbereich (34) über eine Kabelverbindung mit dem Verteilerbaustein (26) verbunden sind, wobei das Wasserverteilelement (50) mit zwischen seinen zwei Wassereingängen (16, 17) und zwei Wasserausgängen (18, 19) verlaufenden, jeweils ein mechanisch zu betätigendes Absperrventil sowie einen nachgeschalteten Schalldämpfer aufweisenden Wasserwegen sowie mit einem zwischen einem Mischwassereingang (23) und wenigstens einem Mischwasserabgang (11) verlaufenden Wasserweg ausgebildet ist und die Temperatur- und Volumensteuereinheit (22) an die Wasserausgänge (18, 19) und den Mischwassereingang (23) des Wasserverteilelements (50) angeschlossen und ein Mischwasserabgang (11) des Wasserverteilelements (50) mit dem an dem Deckel (55) des Unterputz-Einbaukastens (40) angeordneten Wasserauslauf (60) verbunden ist, und wobei der Verteilerbaustein (26) über eine an dem Unterputz-Einbaukasten (40) ausgebildete Kabeldurchführung (28) mit der außerhalb des Unterputz-Einbaukastens (40) angeordneten Stromquelle verbunden werden kann.

2. Mischmodul nach Anspruch 1, wobei das Wasserverteilelement (50) vier von außen zugängliche Anschlussstutzen (20, 21) zum Einsetzen von jeweils einem Absperrventil und einem Schalldämpfer in die im Inneren des Wasserverteilelements (50) zwischen dem jeweiligen Wassereingang (16, 18) und dem zugeordneten Wasserausgang (17, 19) verlaufenden, voneinander getrennten Wasserwege für das kalte und das warme Wasser aufweist.

3. Mischmodul nach Anspruch 1 oder 2, wobei der Anschluss des Wasserverteilelements (50) an die gebäudeseitigen Zufuhrleitungen und die Verbindung zwischen dem Wasserverteilelement (50) und der Temperatur- und Volumensteuereinheit (22) jeweils als abgedichtete Steckverbindungen ausgebildet sind.

4. Mischmodul nach einem der Ansprüche 1 bis 3, wobei in den Warmwasserzulauf für die Temperatur- und Volumensteuereinheit (22) und in den Mischwasserabgang jeweils ein leitungsmäßig mit dem elektronischen Steuerbaustein (24) verbundener Sensor eingeschaltet ist.

5. Mischmodul nach einem der Ansprüche 1 bis 4, wobei der elektronische Steuerbaustein (24) und der Verteilerbaustein (26) über eine elektrische Steckverbindung (29) aneinander angeschlossen sind.

6. Mischmodul nach Anspruch 5, wobei die an den Verteilerbaustein (26) angeschlossene Stromzuleitung eine zusätzliche Datenleitung umfasst, die über die zwischen Verteilerbaustein (26) und Steuerbaustein (24) ausgebildete Steckverbindung (29) an den elektronischen Steuerbaustein (24) angeschlossen ist.

## Claims

1. A mixing module (10) for producing mixed water, comprising a flush-mounted installation box (40) in which the mixing module (10) is accommodated, a motor-driven temperature and volume control unit (22) that is electronically controllable and can be connected to supply lines for cold and hot water, and a control component (24) connected to an external power source, and an operating area (34), wherein the temperature and volume control unit (22), a water distribution element (50) connected to the supply lines, a distributor component (26) connected, on the one hand, to the temperature and volume control unit (22) and, on the other, to the operating unit (34), and the electronic control component (24) connected to the distributor component (26) are arranged together in the flush-mounted installation box (40), **characterized in that** the operating area (34) forming an operating unit and at least one water outlet (60) are attached on a cover (55) that closes the flush-mounted installation box (40), and the operating area (34) is connected to the distributor component (26) via a cable connection, wherein the water distribution element (50) is provided with water paths which run between two water inlets (16, 17) and two water outlets (18, 19) and each have a mechanically operated shut-off valve and a downstream muffler, and with a water path running between a mixed water inlet (23) and at least one mixed water outflow (11), and the temperature and volume control unit (22) is connected to the water outlets (18, 19) and the mixed water inlet (23) of the water distribution element (50), and a mixed water outflow (11) of the water distribution element (50) is connected to the water discharge (60) arranged on the cover (55) of the flush-mounted installation box (40), and wherein the distributor component (26) can be connected via a cable bushing (28) provided on the flush-mounted installation box (40) to the power source arranged outside of the flush-mounted installation box (40).

2. The mixing module according to claim 1, wherein the water distribution element (50) has four connecting pieces (20, 21) accessible from the outside for inserting in each case one shut-off valve and one muffler into the water paths for cold and hot water, which water paths are separated from one another and run inside the water distribution element (50) between the respective water inlet (16, 18) and the associated water outlet (17, 19).

3. The mixing module according to claim 1 or claim 2, wherein the connection of the water distribution element (50) to supply lines in the building and the connection between the water distribution element (50) and the temperature and volume control unit (22) are in each case implemented as sealed plug connections.

4. The mixing module according to any one of the claims 1 to 3, wherein into the hot water inflow for the temperature and volume control unit (22) and into the mixed water outflow, in each case one sensor is coupled, which sensor is cable-connected to the electronic control component (24).

5. The mixing module according to any one of the claims 1 to 4, wherein the electronic control component (24) and the distributor component (26) are connected to one another via an electrical plug connection (29).

6. The mixing module according to claim 5, wherein the power supply line connected to the distributor component (26) comprises an additional data line that is connected to the electronic control component (24) via the plug connection (29) provided between the distributor component (26) and the control component (24).

## Revendications

1. Module de mélange (10) servant à produire de l'eau mélangée, comprenant un boîtier intégré encastré (40), dans lequel est logé le module de mélange (10), une unité de commande de température et de volume (22) motorisée pouvant être commandée de manière électronique et pouvant être raccordée à des conduites d'amenée pour eau froide et eau chaude, ainsi qu'un composant de commande (24) raccordé à une source de courant externe et une zone d'actionnement (34), sachant que l'unité de commande de température et de volume (22), un élément de distribution d'eau (50) raccordé aux conduites d'amenée, un composant distributeur (26) raccordé d'un côté à l'unité de commande de température et de volume (22) et de l'autre côté à l'unité d'actionnement (34) ainsi qu'un composant de commande (24) électronique raccordé au composant distributeur (26) sont disposés conjointement dans le boîtier intégré encastré (40), **caractérisé en ce que** la zone d'actionnement (34) formant une unité d'actionnement et au moins une sortie d'eau (60) sont installées au niveau d'un couvercle (55) fermant le boîtier Intégré encastré (40), et **en ce que** la zone d'actionnement (34) est reliée par l'intermédiaire d'une liaison par câble au composant distributeur (26), sachant que l'élément de distribution d'eau (50) est réalisé avec des voies d'eau s'étendant entre ses deux entrées d'eau (16, 17) et deux sorties d'eau (18, 19), présentant respectivement une soupape d'arrêt à actionnement mécanique ainsi qu'un atténuateur de bruit monté en aval, ainsi qu'avec une voie d'eau s'étendant entre une entrée d'eau mélangée (23) et au moins une sortie d'eau mélangée (11), et que l'unité de commande de température et de volume (22) est raccordée aux sorties d'eau (18, 19) et à l'entrée d'eau mélangée (23) de l'élément de distribution d'eau (50), et qu'une sortie d'eau mélangée (11) de l'élément de distribution d'eau (50) est reliée à la sortie d'eau (60) disposée au niveau du couvercle (55) du boîtier Intégré encastré (40), et sachant que le composant distributeur (26) peut être relié par l'intermédiaire d'un passage de câble (28) réalisé au niveau du boîtier intégré encastré (40) à la source de courant disposée à l'extérieur du boîtier intégré encastré (40).

2. Module de mélange selon la revendication 1, sachant que l'élément de distribution d'eau (50) présente quatre tubulures de raccordement (20, 21) accessibles de l'extérieur destinées à être insérées depuis respectivement une soupape d'arrêt et un atténuateur de bruit dans les voies d'eau pour l'eau chaude et l'eau froide, séparées les unes des autres, s'étendant à l'intérieur de l'élément de distribution d'eau (50) entre l'entrée d'eau (16, 18) respective et la sortie d'eau (17, 19) associée.

3. Module de mélange selon la revendication 1 ou 2, sachant que le raccordement de l'élément de distribution d'eau (50) aux conduites d'alimentation côté bâtiment et la liaison entre l'élément de distribution d'eau (50) et l'unité de commande de température et de volume (22) sont réalisés respectivement sous la forme de liaisons par enfichage étanchéifiées.

4. Module de mélange selon l'une quelconque des revendications 1 à 3, sachant que respectivement un capteur relié au composant de commande (24) électronique par une ligne est intercalé dans l'arrivée d'eau chaude pour l'unité de commande de température et de volume (22) et dans la sortie d'eau mélangée.

5. Module de mélange selon l'une quelconque des revendications 1 à 4, sachant que le composant de commande (24) électronique et le composant distributeur (26) sont raccordés l'un à l'autre par l'internédiaire d'une liaison par enfichage (29) électrique.

6. Module de mélange selon la revendication 5, sachant que la ligne d'alimentation en courant raccordée au composant distributeur (26) comprend une ligne de données supplémentaire, qui est raccordée au composant de commande (24) électronique par l'intermédiaire de la liaison par enfichage (29) réalisé entre le composant distributeur (26) et le composant de commande (24).
